# EUROPÄISCHE PATENTSCHRIFT

(11) **EP 0 417 521 B1**
(45) Veröffentlichungstag und Bekanntmachung des Hinweises auf die Patenterteilung: **18.11.1993**
(21) Anmeldenummer: 90116147.1
(22) Anmeldetag: 23.08.1990
(51) Int. Cl.: A63G 7/00, B61F 9/00

(54) **Schienengeführtes Fahrzeug für Hochbahnen**
Funfair railway vehicle
Véhicule pour attraction foraine à rail

(30) Priorität: 14.09.1989 DE 8911037 U
(43) Veröffentlichungstag der Anmeldung: 20.03.1991
(73) Patentinhaber: Schwarzkopf, Anton, D-86473 Ziemetshausen (DE)
(72) Erfinder: Schwarzkopf, Anton, D-86473 Ziemetshausen (DE)
(74) Vertreter: Ernicke, Hans-Dieter, Dipl.-Ing.

(56) Entgegenhaltungen:
- CH-A- 332 171
- DE-U- 8 717 429
- FR-A- 691 677
- US-A- 3 234 891

## Beschreibung

Die Erfindung bezieht sich auf ein Schienengeführtes Fahrzeug für Hochbahnen, mit einem Fahrgestell, bestehend aus paarweise angeordneten Laufrädern, welche gegen die Schiene von oben und unten sowie von der Seite her mit Hilfe von an einem Lagerschild gelagerten Radschuhen gelenkig angestellt sind, wobei das Lagerschild mit dem Rahmen des Fahrzeuges gelenkig verbunden ist.

Fahrgestelle dieser Konstruktion sind bei großen Schaustellergeschäften, insbesondere Achterbahnen, Loopings und dergleichen, vorbekannt. Als Schienen werden überwiegend durch Traversen verbundene Rohre verwendet, gegen welche von oben, unten und von der außenliegenden Seite her Laufräder angestellt werden, deren Mantelfläche zylindrisch ist. Durch das DE-GM 83 02 675 ist es beispielsweise bekannt, die Laufräder gruppenweise in Lagerböcken zu lagern und diese Lagerböcke gelenkig am Fahrgestell anzuordnen. Auf diese oder ähnliche andere Weise soll erreicht werden, den Kontakt aller Laufräder an der Schiene, insbesondere bei Kurvenstrecken oder Berg- und Talstrecken zu erhalten.

Schaustellergeschäfte der vorstehend genannten Art nehmen immer größere Dimensionen an, welche zur Folge haben, daß die Fahrzeuge wesentlich höhere Geschwindigkeiten aufweisen und dementsprechend hohen Fliehkräften ausgesetzt sind.

Der Erfindung liegt die Aufgabe zugrunde, ein Fahrgestell für solche schienengeführten, mit großen Geschwindigkeiten bewegten Schausteller-Fahrzeugen zu entwickeln, das eine besonders geräuschgedämmte Anpassung aller Laufräder an die Schienenführung ermöglicht und in der Lage ist, die auftretenden hohen Fliehkräfte so abzufangen, daß diese nicht die Laufeigenschaft der Räder beeinflussen.

Ausgehend von dem eingangs erwähnten bekannten schienengeführten Farzeug besteht die Erfindung darin, daß das Lagerschild über ein Kugelgelenk an einem mit dem Rahmen des Fahrzeuges verbundenen Lagerbock elastisch gelagert und über eine sich quer zur Fahrtrichtung erstreckende Koppel ebenfalls mittels Kugelgelenkes elastisch und gelenkig am Rahmen abgestützt ist.

Durch diese Maßnahme wird der Vorteil erreicht, daß das Lagerschild als eine verhältnismäßig schmale Schwinge ausgebildet ist, die an zwei Stellen gelenkig gegenüber dem Rahmen des Fahrzeuges gelenkig und elastisch abgestützt ist und die außerdem gelenkig und elastisch gelagerte Radschuhe aufnimmt, welche sich nach beiden Seiten von der Schwinge erstrecken und damit durch die Laufräder eine Lagestabilisierung der Schwinge herbeiführen.

Ein solches Farzeug zeichnet sich außerdem durch eine große Dämpfung der Fahrgeräusche aus, weil alle Gelenke und Abstützungen mit gummielastischen Körpern versehen sind, die an sich in der Lagertechnik bekannt sind.

In den Unteransprüchen sind zahlreiche Ausführungsformen und Ausgestaltungen der Erfindung gezeigt.

Gemäß dem Anspruch 2 ist der zur Lagerung der oberen Laufräder bestimmte Radschuh mit dem Lagerschild fest verbunden, insbesondere verschweißt. Dies führt dazu, daß die auf diesen Radschuh einwirkenden Kräfte unmittelbar auf das Lagerschild übertragen werden, welches den Bewegungen des Radschuhes folgen kann, weil es elastisch am Lagerbock und an der Koppel geführt ist. Zufolge dieser elastischen Lagerung wird außerdem verhindert, daß die bei Kurven-, Berg- oder/und Talfahrt entstehenden und auf das Fahrgestell einwirkenden Kräfte nicht wesentlich auf das Fahrzeug selbst übertragen werden.

In einem konstruktiven Ausführungsbeispiel der Erfindung weist der zur Lagerung der oberen Laufräder bestimmte Radschuh ein rahmenförmiges Mittelteil mit sich daran nach entgegengesetzten Seiten anschließenden Radschuhhebeln auf, wobei das Mittelteil den mit dem Rahmen des Fahrzeuges verbundenen Lagerbock umgreift und voneinander distanzierte Naben zur Aufnahme und Befestigung eines das elastische Kugelgelenk durchsetzenden Bolzens aufweist.

Diese Maßnahme erleichtert im besonderen die Montage des Fahrgestelles am Fahrzeug und vermindert den Raumbedarf für das Fahrgestell.

Der einzelne zur Lagerung der unteren beziehungsweise seitlichen Laufräder bestimmte Radschuh ist einerseits am Lagerschild über ein Kugelgelenk elastisch gelagert und andererseits in radialer Richtung, bezogen auf die Schiene, elastisch gegenüber dem Lagerschild abgestützt. Damit ist der Vorteil gegeben, daß die von den oberen Laufrädern erzeugte Bewegung des Lagerschildes keinen Einfluß auf den Kontakt der seitlichen und unteren Laufräder an der Schiene besitzt, weil diese seitlichen und unteren Laufräder sich unabhängig voneinander den Gegebenheiten der Schiene anpassen.

In einer konstuktiven Ausgestaltung besteht der einzelne schwenkbare Radschuh aus einem gehäuseartigen Mittelteil mit zwei sich nach entgegengesetzten Seiten anschließenden Radschuhhebeln und mit einer sich quer zu den Radschuhhebeln erstreckenden Nabe, wobei das Mittelteil einen Abstützkörper und die Nabe einen kugelgelenkigen Lagerkörper aus Gummi oder dergleichen umfaßt.
Hierbei empfiehlt es sich, das gegen den Abstützkörper eine im Lagerschild geführte Schraube in Richtung zur Schiene anstellbar ist. Der Lagerkörper besteht bevorzugt aus zwei axial hintereinander angeordneten Kugelgelenken, die mittels eines, beide Kugelgelenke durchsetzenden Bolzens mit dem Lagerschild verspannt sind. Derartige Kugelgelenke sind beispielsweise unter der Markenbezeichnung "Sphäribloc" bekannt.

Diese und weitere Einzelheiten ergeben sich aus der Zeichnung. In ihr ist die Erfindung schematisch und beispielsweise dargestellt. Es zeigen:
- Figur 1:: einen Querschnitt durch eine Schiene mit dem am Fahrzeug gelagerten Lagerschild,
- Figur 2:: eine Seitenansicht des Fahrgestelles gemäß Figur 1 und
- Figur 3:: eine Draufsicht auf das Fahrgestell gemäß Figuren 1 und 2.

Im Ausführungsbeispiel der Figur 1 ist eine als Rohr ausgebildete Schiene (1) im Querschnitt gezeigt, die stellenweise mit Traversen (2) fest verbunden ist. In üblicher Weise bilden zwei Schienen (1) mit den Traversen (2) ein Rahmenwerk, das auf Stützen befestigt wird. Der Rahmen (3) des Fahrzeuges trägt gelenkig das einzelne Fahrgestell, das im wesentlichen aus einem Lagerschild (6) besteht, an dem paarweise obere Laufräder (25), untere Laufräder (27) und seitliche Laufräder (26) (vergleiche Figur 2) gelagert sind.

Für jedes Lagerschild (6) ist am Rahmen (3) ein Lagerbock (4) befestigt, der ein Kugelgelenk (5) zur Lagerung des Lagerschildes (6) aufweist. Dieses Kugelgelenk besteht aus einem im Lagerbock (4) geführten Gummikörper (16) mit einer konkav geformten Innenwandung, in welche eine Kugelhülse (14) eingreift, die über einen Bolzen (15) an den Naben (13) des Lagerschildes (6) eingespannt ist. Diese Naben (13) sind Bestandteil eines Radschuhes (11) für die oberen Laufräder (25). Dieser Radschuh (11) ist mit dem Lagerschild (6) durch Verschweißung fest verbunden. Dabei ist die außenliegende Nabe (13) über einen Ansatz (10) gegenüber dem Lagerschild (6) abgestützt.

Diese Lagerung des Lagerschildes (6) um das Kugelgelenk (5) gibt dem Lagerschild (6) die Möglichkeit, dreidimensionale Bewegungen um das Kugelgelenk (5) auszuführen. Um die durch Fliehkraft entstehende Schwenkbewegung aufzufangen, ist das Lagerschild (6) über eine Koppel (7) mit dem Rahmen (3) des Fahrzeuges gelenkig verbunden. Im Beispiel der Figur 1 ist symbolisch die Anordnung eines elastischen Kugelgelenkes (8) an einem Auge (9) des Lagerschildes (6) gezeigt. Am nicht dargestellten anderen Ende der Koppel (7) ist eine gleiche gelenkische Lagerung der Koppel (7) am Rahmen (3) des Fahrzeuges vorgesehen. Diese Koppel (7) erstreckt sich quer zur Längsachse der Schiene (1) und nimmt daher Zug- und Druckkräfte auf, die bei schneller Kurvenfahrt über die Laufräder (25,26,27) auf das Lagerschild (6) einwirken. Zufolge der elastischen Ausbildung des Kugelgelenkes (8), zum Beispiel durch entsprechend geformte Gummikörper, kann das Lagerschild (6) sich auch um die Achse des Bolzens (5) um einen gewissen Winkelbetrag verschwenken und sich somit der Lage anpassen, welche durch die Laufräder (25,26,27) bei Kurven-, Berg- und Talfahrt erzwungen wird.

Die Radschuhe (17) für die seitlichen Laufräder (26) und die unteren Laufräder (27) sind am Lagerschild (6) drehbar aufgehängt und außerdem in radialer Richtung, bezogen auf die Schiene (1), elastisch abgestützt. Wie die Figuren 1 und 2 zeigen, besitzt der einzelne Radschuh (17) ein gehäuseartiges Mittelteil (18), an welches die nach entgegengesetzten Richtungen sich erstreckenden Radschuhhebel (28) angesetzt sind. Außerdem ist das Mittelteil (18) seitlich mit einer Nabe (19) versehen, deren Achse sich parallel zur Achse der Schiene (1) erstreckt. Diese Nabe (19) ist, wie Figur 2 zeigt, über zwei hintereinander angeordnete Kugelgelenke (20) am Lagerschuh (6) drehelastisch geführt. Das einzelne Kugelgelenk (20) besteht aus einem Lagerkörper (22) aus Gummi oder dergleichen mit einer konkaven Innenfläche, in welche eine Kugelhülse (30) eingreift, die über einen Bolzen (31) mit dem Lagerschild (6) verspannt ist. Zufolge dieser Anordnung kann der Radschuh (17) einerseits um die Achse des Bolzens (31) und andererseits in radialen Ebenen zu dieser Achse elastische Ausweichbewegungen durchführen.

Im gehäuseartigen Mittelteil (18) des Radschuhes (17) ist, wie Figur 1 im Schnitt zeigt, ein Abstützkörper (21) aus Gummi oder dergleichen angeordnet, gegen den eine Schraube (24) über die Platte (23) einwirkt. Die im Lagerschild (6) geführte Schraube (24) bietet die Möglichkeit, den Radschuh (17) und damit die Laufräder (27) beziehungsweise (26) radial gegen die Schiene (1) anzustellen und damit den Anlagedruck zu bestimmen. Unebenheiten oder radiale Kräfte werden durch die Elastizität des Abstützkörpers (21) aufgefangen.

Der Radschuhebel (28) für die oberen Laufräder (25) ist, wie bereits erwähnt, mit dem Lagerschild 6) fest verbunden, beispielsweise verschweißt. Wie die Figur 3 zeigt, weist dieser Radschuhhebel ein rahmenförmiges Mittelteil (32) auf, welches die Naben (13) (vergleiche Figur 1) besitzt und das Kugelgelenk (5) des Lagerbockes (4) umgreift. Auf diese Weise ist eine besonders einfache Montage des Lagerschildes (6) am Lagerbock (4) ermöglicht.

Die einzelnen Laufräder (25,26,27) sind an ihren Radschuhhebeln (28) in geräuschdämpfender Art gelagert, wobei es auch zweckmäßig ist, die Naben der Laufräder (25,26,27) mit gummielastischen Zwischenschichten zu versehen. Solche Konstruktionen sind vorbekannt und bedürfen daher keiner besonderen Beschreibung.

### STÜCKLISTE

- 1: Schiene
- 2: Traverse
- 3: Rahmen des Fahrzeuges
- 4: Lagerbock
- 5: Kugelgelenk
- 6: Lagerschild
- 7: Koppel
- 8: Kugelgelenk
- 9: Auge
- 10: Ansatz
- 11: Radschuh (für obere Laufräder)
- 12: rahmenförmiges Mittelteil
- 13: Nabe
- 14: Kugelhülse
- 15: Bolzen
- 16: Gummikörper
- 17: Radschuh (für seitliche und untere Laufräder)
- 18: gehäuseartiges Mittelteil
- 19: Nabe
- 20: Kugelgelenk
- 21: Abstützkörper
- 22: Lagerkörper
- 23: Platte
- 24: Schraube
- 25: obere Laufräder
- 26: seitliche Laufräder
- 27: untere Laufräder
- 28: Radschuhhebel
- 29: elastische Lagerung
- 30: Kugelhülse
- 31: Bolzen
- 32: rahmenförmiges Mittelteil

## Patentansprüche

1. Schienengeführtes Fahrzeug für Hochbahnen mit einem Fahrgestell, bestehend aus paarweise angeordneten Laufrädern (25,26,27), welche gegen die Schiene (1) von oben und unten sowie von der Seite her mit Hilfe von an einem Lagerschild (6) gelagerten Radschuhen (11,17) gelenkig angestellt sind, wobei das Lagerschild (6) mit dem Rahmen (3) des Fahrzeuges gelenkig verbunden ist,
dadurch **gekennzeichnet**, daß das
Lagerschild (6) über ein Kugelgelenk (5) an einem mit dem Rahmen (3) des Fahrzeuges verbundenen Lagerbock (4) elastisch gelagert und über eine sich quer zur Fahrtrichtung erstreckende Koppel (7) ebenfalls mittels Kugelgelenkes (8) elastisch und gelenkig am Rahmen (3) abgestützt ist.

2. Fahrzeug nach Anspruch 1, dadurch
**gekennzeichnet**, daß der zur Lagerung der oberen Laufräder (25) bestimmte Radschuh (11) mit dem Lagerschild (6) fest verbunden ist.

3. Fahrzeug nach Anspruch 1 oder 2, dadurch
**gekennzeichnet**, daß der zur Lagerung der oberen Laufräder (25) bestimmte Radschuh (11) ein rahmenförmiges Mittelteil (32) mit sich daran nach entgegengesetzten Seiten anschließenden Radschuhhebeln (28) aufweist, wobei das Mittelteil (32) den mit dem Rahmen (3) des Fahrzeuges verbundenen Lagerbock (4) umgreift und voneinander distanzierte Naben (13) zur Aufnahme und Befestigung eines das elastische Kugelgelenk (5) durchsetzenden Bolzens (15) aufweist.

4. Fahrgzeug nach Anspruch 1, dadurch
**gekennzeichnet**, daß der einzelne zur Lagerung der unteren (27) beziehungsweise seitlichen Laufräder (26) bestimmte Radschuh (17) einerseits am Lagerschild (6) über ein Kugelgelenk (20) elastisch gelagert und andererseits in radialer Richtung, bezogen auf die Schiene (1), elastisch gegenüber dem Lagerschild (6) abgestützt ist.

5. Fahrzeug nach Anspruch 1 oder einem der folgenden,
dadurch **gekennzeichnet**, daß die Koppel (7) mit einem Kugelgelenk (8) elastisch am Rahmen (3) gelagert und über ein Kugelgelenk (8) mit dem Lagerschild (6) elastisch gelenkig verbunden ist.

6. Fahrzeug nach Anspruch 1 oder einem der folgenden,
dadurch **gekennzeichnet**, daß der einzelne schwenkbare Radschuh (17) aus einem gehäuseartigen Mittelteil (18) mit zwei sich nach entgegengesetzten Seiten anschließenden Radschuhhebeln (28) und mit einer sich quer zu den Radschuhhebeln (28) erstreckenden Nabe (19) besteht, wobei das Mittelteil (18) einen Abstützkörper (21) und die Nabe (19) einen kugelgelenkigen Lagerkörper (22) aus Gummi oder dergleichen umfassen.

7. Fahrzeug nach Anspruch 6, dadurch
**gekennzeichnet**, daß gegen den Abstützkörper (21) eine im Lagerschild (6) geführte Schraube (24) in Richtung zur Schiene (1) anstellbar ist.

8. Fahrzeug nach Anspruch 6, dadurch
**gekennzeichnet**, daß der Lagerkörper (22) aus zwei axial hintereinander angeordneten Kugelgelenken (20) besteht, die mittels eines, beide Kugelgelenke (20) durchsetzenden Bolzens (31) mit dem Lagerschild (6) verspannt sind.

## Claims

1. Rail-borne vehicle for elevated railways, having an undercarriage comprising pairs of running wheels (25, 26, 27) articulatedly applied to the rail (1) from above and below and from the side with the aid of wheel shoes (11, 17) mounted on a bearing plate (6), the bearing plate (6) being articulatedly connected to the frame (3) of the vehicle, characterized in that the bearing plate (6) is resiliently mounted by way of a ball-and-socket joint (5) on a bearing block (4) connected to the frame (3) of the vehicle and, by way of a coupling (7) extending transversely with respect to the direction of travel, is also resiliently and articulatedly supported by means of a ball-and-socket joint (8) on the frame (3).

2. Vehicle according to Claim 1, characterized in that the wheel shoe (11) intended for mounting the upper running wheels (25) is fixedly connected to the bearing plate (6).

3. Vehicle according to Claim 1 or 2, characterized in that the wheel shoe (11) intended for mounting the upper running wheels (25) has a frame-shaped central part (32) having wheel shoe levers (28) adjoining it on opposite sides, the central part (32) engaging around the bearing block (4) connected to the frame (3) of the vehicle and having mutually spaced hubs (13) for receiving and securing a pin (15) passing through the resilient ball-and-socket joint (5).

4. Vehicle according to Claim 1, characterized in that the individual wheel shoe (17) intended for mounting the lower (27) or lateral running wheels (26) on the one hand is resiliently mounted on the bearing plate (6) by way of a ball-and-socket joint (20) and on the other hand is resiliently supported with respect to the bearing plate (6) in the radial direction with respect to the rail (1).

5. Vehicle according to Claim 1 or one of the subsequent claims, characterized in that the coupling (7) is resiliently mounted on the frame (3) by means of a ball-and-socket joint (8) and is resiliently articulatedly connected to the bearing plate (6) by way of a ball-and-socket joint (8).

6. Vehicle according to Claim 1 or one of the subsequent claims, characterized in that the individual pivotal wheel shoe (17) comprises a housing-like central part (18) having two wheel shoe levers (28) adjoining it on opposite sides and having a hub (19) extending transversely with respect to the wheel shoe levers (28), the central part (18) including a support body (21) and the hub (19) including a ball-and-socket-type bearing body (22) of rubber or the like.

7. Vehicle according to Claim 6, characterized in that a screw (24) guided in the bearing plate (6) can be adjusted in the direction of the rail (1) with respect to the support body (21).

8. Vehicle according to Claim 6, characterized in that the bearing body (22) comprises two ball-and-socket joints (20) which are arranged axially behind one another and which are clamped to the bearing plate (6) by means of a pin (31) passing through both ball-and-socket joints (20).

## Revendications

1. Véhicule sur rails pour chemins aériens ou voies aériennes, comportant un châssis constitué par des roues (25,26,27) disposées par couples et qui sont appliquées de façon articulée contre le rail (1), à partir du dessus et du dessous et latéralement, à l'aide de sabots (11,17) qui sont montés sur un flasque (6), le flasque (6) étant raccordé de façon articulée au cadre (3) du véhicule, caractérisé en ce que le flasque (6) est supporté élastiquement par l'intermédiaire d'une articulation sphérique (5), sur un support (4) raccordé au cadre (3) du véhicule, et est supporté élastiquement et d'une manière articulée sur le cadre (3) par l'intermédiaire d'une bielle (7), qui s'étend transversalement par rapport à la direction de déplacement, également au moyen d'une articulation sphérique (8).

2. Véhicule suivant la revendication 1, caractérisé par le fait que le sabot de roues (11), qui est destiné à supporter les roues supérieures (25), est raccordé de façon fixe au flasque (6).

3. Véhicule suivant la revendication 1 ou 2, caractérisé par le fait que le sabot de roues (11), qui est destiné à supporter les roues supérieures (25), possède une partie médiane en forme de cadre (32), qui comporte des leviers de sabot (28), qui se raccordent sur des côtés opposés, la partie médiane (32) enserrant le support (4) raccordé au cadre (3) du véhicule et comportant des moyeux (13) réciproquement distants servant à supporter et fixer un boulon (15) qui traverse l'articulation sphérique élastique (5).

4. Véhicule suivant la revendication 1, caractérisé par le fait que le sabot de roues individuel (17), qui est destiné à supporter les roues inférieures (27) ou les roues latérales (26), est, d'une part, supporté élastiquement sur le flasque (6) par l'intermédiaire d'une articulation sphérique (20), et, d'autre part, est supporté élastiquement par rapport au flasque (6), dans la direction radiale rapportée au rail (1).

5. Véhicule suivant la revendication 1 ou l'une des suivantes, caractérisé par le fait que la bielle (7) est supportée élastiquement au moyen d'une articulation sphérique (8) sur le cadre (3) et est raccordée élastiquement, de façon articulée, au moyen d'une articulation sphérique (8) au flasque (6).

6. Véhicule suivant la revendication 1 ou l'une des suivantes, caractérisé par le fait que le sabot de roues individuel pivotant (17) est constitué par une partie médiane (18), en forme de boîtier, qui comporte des leviers de sabot de roues (28), qui se raccordent sur des côtés opposés, et un moyeu (19), qui s'étend transversalement par rapport aux leviers (28) du sabot de roues, la partie médiane (18) enserrant un corps de support (21), tandis que le moyeu (19) enserre un raccord de support en forme d'articulation sphérique (22) réalisée en caoutchouc ou analogue.

7. Véhicule suivant la revendication 6, caractérisé par le fait qu'une vis (24), qui traverse le flasque (6), peut être serrée en direction du rail (1) contre le corps d'appui (21).

8. Véhicule suivant la revendication 6, caractérisé par le fait que le corps de support (22) est constitué par deux articulations sphériques (20), qui sont disposées axialement l'une derrière l'autre et qui sont serrées contre le flasque (6) à l'aide d'un boulon (31), qui traverse les deux articulations sphériques (20).
